# EUROPÄISCHE PATENTSCHRIFT

(11) **EP 1 030 104 B1**
(45) Veröffentlichungstag und Bekanntmachung des Hinweises auf die Patenterteilung: **11.04.2007**
(21) Anmeldenummer: 00102736.6
(22) Anmeldetag: 10.02.2000
(51) Int. Cl.: F21V 21/14, A47G 1/06, F21V 21/34

(54) **Leuchte, insbesondere Armstrahler oder Bilderleuchte**
Lamp, in particular arm lamp or lamp for illumination of a painting
Lampe, notamment projecteur à bras ou lampe pour l' éclairage de tableaux

(30) Priorität: 18.02.1999 DE 19906743
(43) Veröffentlichungstag der Anmeldung: 23.08.2000
(73) Patentinhaber: KlemProducts Gesellschaft für Ausstellungstechnik mbH, 82152 Krailling (DE)
(72) Erfinder: Kierulf, Björn, 84104 Bratislava (SK); Bendis, Anton, 84104 Bratislava (SK)
(74) Vertreter: Grättinger & Partner (GbR)

(56) Entgegenhaltungen:
- EP-A- 0 826 918
- DE-A- 3 105 751
- GB-A- 2 116 685
- US-A- 1 190 502
- PATENT ABSTRACTS OF JAPAN vol. 004, no. 013 (M-090), 30. Januar 1980 (1980-01-30) & JP 54 149286 A (MATSUSHITA ELECTRIC WORKS LTD), 22. November 1979 (1979-11-22)

## Beschreibung

Die Erfindung betrifft eine Leuchte, insbesondere einen Armstrahler oder eine Bilderleuchte, mit einem langen schlanken Stiel als Ausleger, an dessen einem Ende ein Leuchtkopf und an dessen anderem Ende Befestigungselemente vorgesehen sind.

Derartige Leuchten werden entweder fest an der Wand montiert, wie das bei üblichen Bilderleuchten der Fall ist, oder dienen als Armstrahler auf Messeständen, wobei Befestigungselemente zweckmäßig sind, welche insbesondere eine Befestigung an der Oberkante von Tragelementen ermöglichen. Eine Bilderleuchte der eingangs genannten Art ist z.B. aus der deutschen Gebrauchsmusterschrift 29707541 bekannt.

Allgemeine Anforderungen an derartige Leuchten betreffen sowohl deren Form als auch deren Funktion. Gewünscht ist ein besonders langer schlanker Stiel, welcher den Leuchten eine optische Leichtigkeit verleiht; an diesem Stiel soll der Leuchtkopf so befestigt sein, daß er auf einfache Weise in seiner Position um den Stiel herum verändert werden kann. Was die Befestigungselemente betrifft, so kommt es beim Armstrahler insbesondere darauf an, daß diese eine einfache Anpassung an unterschiedliche Wandstärken eines Tragelements, insbesondere einer Trennwand, einer Stellwand, einem Raumteiler oder dergleichen ermöglichen.

Bekannte Ausführungsformen derartiger Armstrahler erfüllen diese Anforderungen entweder nur teilweise (DE 3105751A, GB-A-2 116685)oder betreffen nur konstruktive Einzelheiten (EP-A-O 826918, US-A-1190502, Patent Abstracts of Japan BD004, Nr. 013 (M-090), 30. Januar 1980 & JP 54 149286 A (Matsushita Electric Works Ltd.), 22. November 1979)).

Nach DE 3105751 ist zwar eine Armleuchte mit einem langen schlanken Stiel als Ausleger beschrieben; zum Verstellen des in einem Drehgelenk gehaltenen Stiels benötigt man zwei Hände, nämlich zum Halten des Stiels einerseits und zum Lösen und wieder Feststellen des Drehgelenks andererseits, und zwar durch Betätigen einer Schraubklemme.

GB 2116685 beschreibt eine sonnenbetriebene Stehlampe, deren Panel mit Fluoresziernden Röhren bestückt ist und längs einer vertikalen Säule verstellbar angeordnet ist. Das Verstellen erfolgt durch Betätigen eines Hebels, an dessen einem Ende ein Reibkissen befestigt ist, welches mittels des Hebels derart anpressbar ist, dass es die Verstellbewegung des Panels entweder freigibt oder sperrt.

JP 54 149 286 beschreibt eine Leucht mit einem langen schlanken Stiel als Ausleger, an dessen einem Ende ein Leuchtkopf und an dessen anderem Ende Befestigungselemente vorgesehen sind, wobei der Leuchtkopf den Stiel wenigstens teilweise umgreifende Klemmkörper aufweisen, welche zwischen einer Klemmstellung und einer Lose-Stellung von Hand betätigbar sind und welche in der gelösten Stellung bezüglich des Stiels verschwenkbar und verschiebbar sind.

JP 54 149 286 beschreibt auch eine Leuchte mit einem langen schlanken Stiel als Ausleger, an dessen einem Ende ein Leuchtkopf und an dessen anderem Ende Befestigungselemente vorgesehen sind, wobei der Leuchtkopf den Stiel wenigstens teilweise umgreifende Klemmkörper aufweisen, welche zwischen einer Klemmstellung und einer Lose-Stellung von Hand betätigbar sind und welche in der gelösten Stellung bezüglich des Stiels verschwenkbar und verschiebbar sind, wobei wenigstens zwei Klemmkörper durch Federkraft in die Schließstellung vorgespannt sind und wobei an den Klemmkörpern Fingergriffe vorgesehen sind, derart, daß sich die Klemmkörper beim Zusammendrücken der Fingergriffe öffnen.

Dementsprechend liegt der vorliegenden Erfindung die Aufgabe zugrunde, die Befestigungselemente sowohl für den Leuchtkopf als auch für die Befestigung der Leuchte insgesamt derart auszubilden, daß sie einfach handhabbar und universell anwendbar sind.

Diese Aufgabe wird erfindungsgemäß an einer Leuchte der eingangs genannten Art gemäß dem Kennzeichen von Anspruch 1 oder Anspruch 2 gelöst.

Auf diese Weise gelingt es sehr einfach, nicht nur die Leuchte als solche zu befestigen, indem man Klemmkörper von beiden Seiten gegen ein Tragelement zur Anlage bringt; auch am Leuchtkopf selbst vorhandene Klemmkörper ermöglichen ein einfaches Verstellen des Leuchtkopfs entlang dem Stiel, und zwar sowohl in Längsrichtung als auch durch Verdrehen um den Stiel herum, wenn nur dafür gesorgt ist, daß der Leuchtkopf mit einer Stromquelle über ein elektrisches Kabel flexibel verbunden ist. Eine besonders zweckmäßige Kabelverbindung sieht vor, daß der Stiel als Hohlrohr ausgebildet ist, durch welches das Kabel geführt ist, so daß es an einem Ende des Stiels am Leuchtkopf angeschlossen ist und am anderen Ende mit einem Netzstecker endet.

Bei der Ausführungsform mit Klemm-Manschette gemäß Anspruch 1 wird die Klemmung durch einfaches Verschwenken des Fingergriffs erzeugt, wobei mit dem Fingergriff ein Schwenkhebel mit Klemmprofil betätigbar ist, welches die beiden Flansche von außen derart umfaßt, daß diese mit zunehmender Verschwenkung zunehmend aufeinander zu bewegt werden, bis die Klemmposition erreicht ist. Dadurch, daß die Flansche zusammenbewegt werden, spannt sich die Klemm-Manschette um den Stiel herum, bis die Klemmposition des Klemmkörpers verwirklicht ist. In dieser Position kann der Klemmkörper beispielsweise als Anschlag gegen eine Seite eines Tragelements dienen. Ein weiterer Klemmkörper bildet den Anschlag von der anderen Seite des Tragelements. Beide Klemmkörper zusammen halten somit die Leuchte auf der Oberkante des Tragelements.
Dabei ist es vorteilhaft, wenn der Stiel einen kreisförmigen Querschnitt besitzt, jedoch im Bereich der Klemm-Manschetten oval verformt ist. Damit läßt sich eine zusätzliche Drehsicherung des Stiels innerhalb der Klemm-Manschetten erzielen. Die Leuchte verdreht sich auch dann nicht, wenn der Leuchtkopf am anderen Ende des Stiels zur Seite hin verschwenkt daran festgeklemmt ist.

Insbesondere zur Befestigung des Leuchtkopfs kann die Lösungsvariante gemäß Anspruch 2 vorteilhaft sein, bei welcher wenigstens zwei Klemmkörper durch Federkraft in die Schließstellung gegen den Stiel vorgespannt sind und wobei an den Klemmkörpern Fingergriffe vorgesehen sind, wobei jeweils ein Klemmkörper mit einer Halbschale eines Blechschirms des Leuchtkopfs verbunden ist, derart daß die Halbschalen mittels der Fingergriffe gegen die Federkraft zum Lösen der Klemmverbindung betätigbar sind, und daß sich die Klemmkörper (12) beim Zusammendrücken der Fingergriffe (13) öffnen.

Bei dieser Variante ist nach einer bevorzugten Ausgestaltung vorgesehen, daß die Halbschalen mittels dazwischen angeordneter Federmittel in einer Spreizposition belastet sind, derart, daß bei Betätigung der Fingergriffe die Halbschalen zusammen-, die Klemmkörper jedoch auseinanderbewegt werden.

Im Folgenden werden Ausführungsbeispiele der Erfindung anhand der Zeichnung erläutert. Es zeigt
- Fig. 1: einen Armstrahler in perspektivischer Darstellung,
- Fig. 2: die wandseitige Befestigung einer Bilderleuchte,
- Fig. 3: eine Klemm-Manschette mit Schwenkhebelklemmung,
- Fig. 4: die Klemm-Manschette gemäß Fig. 3 und
- Fig. 5: einen Fingergriff zu einem Schwenkhebel.

Gemäß Fig. 1 ist ein Armstrahler zusammengesetzt aus einem langen schlanken rohrförmigen Stiel 1, durch welchen hindurch ein elektrisches Kabel 2 geführt ist. Am rückwärtigen Ende 3 des Stiels 1 ist das Kabel 2 abgebrochen dargestellt. Es endet mit einem nicht gezeichneten Netzstecker.

Nahe dem rückwärtigen Ende 3 des Stiels 1 besitzt dieser einen geradlinigen Abschnitt 4, auf welchem zwei Klemmkörper 5, welche jeweils eine Kunststoffmanschette 6 und einen Fingergriff 7 umfassen, aufgenommen sind. Die Kunststoffmanschette 6 besteht jeweils aus Polyamid. Sie besitzt auf beiden Seiten quer zum Stiel abstehende Klemmbacken 8, an deren Anschlagseite Gummiauflagen 9 befestigt sind. Die Gummiauflagen sind etwa 5 mm stark und besitzen eine Härte von etwa 80 Shore. Beide Klemmkörper 5 sind in Richtung der eingezeichneten Doppelpfeile längs des geradlinigen Abschnitts 4 des Stiels 1 verschieblich, wenn die Klemmverbindung gelöst ist. Im Bereich des geradlinigen Abschnitts 4 ist das sonst kreisförmigen Querschnitt aufweisende Rohrprofil des Stiels 1 elliptisch verformt, z.B. in der Weise, daß bei einem Rohrdurchmesser von ca. 8 mm die Achsen der Ellipse ca. 9 und 7 mm betragen.

Auch am vorderen Ende 17 des Stiels 1 ist ein kurzer Abschnitt 10 des Stiels 1, nämlich nach einer Biegestelle 11 geradlinig ausgebildet. Am vorderen Rohrabschnitt 10 greifen an gegenüberliegenden Seiten Klemmkörper 12 an. Diese besitzen jeweils einen Fingergriff 13, auf dessen Klemmseite eine Gummiauflage 14 befestigt ist. Diese ist von der bereits zu den Klemmkörpern 5 am anderen Ende der Leuchte beschriebenen Art. Die Fingergriffe 13 sind an gelochten Halbschalen 15 befestigt, welche zusammen einen Blechschirm des Leuchtkopfs 16 bilden.

Zur Betätigung des Klemmverschlusses werden die durch eine Feder nach außen gespannten Halbschalen 15 an den Fingergriffen 13 zusammengedrückt, so daß die Klemmung durch die Fingergriffe im Bereich der Gummiauflagen 14 gelöst wird. Der Leuchtkopf 16 kann dann beliebig um den zugeordneten Endabschnitt 10 des Stiels 1 verdreht und in einer anderen Position geklemmt werden. Das mit dem Leuchtkopf 16 verbundene Kabel 2 ist am vorderen Ende 17 des Stiels 1 mittels eines trompetenförmigen Zugentlasters 18 gesichert.

Fig. 2 zeigt lediglich einen rückwärtigen Endabschnitt einer Leuchte mit Wandbefestigung 19 am rückwärtigen Ende des Stiels 1. Als Wandbefestigung dient ein Fingergriff 7 in der Ausführungsform der rückwärtigen Klemmkörper 5 gemäß Fig. 1. Anstelle der dort vorhandenen Klemmbacken 8 ist an dem Fingergriff gemäß Fig. 2 eine Wandhakenplatte 20 befestigt, welche mehrere Reihen von Rastlöchern 21 aufweist. In diese Rastlöcher 21 treten in der Zeichnung nicht dargestellte Haken eines Befestigungselements 22 am rückwärtigen Ende des Stiels 1 ein. Die Position des Stiels 1 wird damit festgelegt durch die Rasthöhe der Haken einerseits und die Abstützung des Stielendes im Inneren eines dem Stiel zugewandten Einschnitts 23 im oberen Rand 24 des Fingergriffs 7.

In Fig. 3 und 4 ist eine Klemm-Manschette 6 mit seitlichen Flanschen 25 an deren offenen Enden 26 gezeichnet. An den Flanschen 25 sind auf deren Klemmseite seitlich abstehende Klemmbacken 8 angeformt, an deren Klemmseite die Gummiauflagen 9 befestigt sind. Der oval verformte Rohrabschnitt 4 des Stiels 1 verläuft im Inneren der Klemm-Manschette 6. Durch Aufkippen des Fingergriffs 7 um seine Schwenkachse 28 werden die Flansche 25 der Klemm-Manschette 6 zusammenbewegt, wodurch die Klemmwirkung der Klemm-Manschette verwirklicht wird. Ursächlich für die Klemmwirkung ist ein auf der Rückseite des Fingergriffs 7 befestigtes Klemmprofil 29 mit U-förmigem Querschnitt, dessen Klemmbreite so gewählt ist, daß beim Aufkippen der Fingerschale 3 die Flansche 25 zusammengedrückt werden. Um diese Wirkung noch zu unterstützen, besitzen die Flansche 25 an ihren Außenseiten keilförmige Wandverdickungen 30, deren Keilform sich zu den Klemmbacken 8 hin zunehmend verstärkt. Das Klemmprofil 29 besitzt am oberen Ende des links dargestellten Schenkels des U-Profils eine seitlich abgebogene Befestigungsleiste 31, welche mittels Schrauben 32 auf der Stirnseite einer Rippe 33 befestigt ist. Die Rippe 33 ist auf der Rückseite des Fingergriffs 7 angegossen, wie man deutlich in Fig. 5 erkennen kann. Der Fingergriff 5 besitzt an seinem oberen Rand 24 einen Einschnitt 23, in welchen der Stiel 1 eintritt, wenn der Fingergriff 7 gemäß Pfeil P (siehe Fig. 3) vollständig nach oben verschenkt ist. In der gemäß Fig. 3 geöffneten Schwenkstellung des Fingergriffs tritt ein in Fig. 3 nicht erkennbarer zylindrischer Ansatz 34 von unten her zwischen die Flansche 25 der Klemm-Manschette 6 ein. In dieser geöffneten Lage der Flansche 25 kann der Klemmkörper 5 leicht in Längsrichtung des zugeordneten geradlinigen Abschnitts 4 des Stiels 1 verschoben werden.

Fig. 4 zeigt lediglich die Klemm-Manschette als Spritzgußteil aus Polyamid. Man erkennt nahe dem unteren Rand der Flansche 25 die Bohrungen 35 zur Aufnahme der Schwenkachse 28, mittels welcher der Fingergriff 7 an der Klemm-Manschette 6 verschwenkbar befestigt ist.

## Patentansprüche

1. Leuchte, insbesondere Armstrahler oder Bilderleuchte, mit einem langen schlanken Stiel (1) als Ausleger, an dessen einem Ende (17) ein Leuchtkopf (16) und an dessen anderem Ende (3) Befestigungselemente vorgesehen sind, wobei
die Befestigungselemente und/oder der Leuchtkopf (16) den Stiel wenigstens teilweise umgreifende Klemmkörper (5) aufweisen, welche zwischen einer Klemmstellung und einer Lose-Stellung von Hand betätigbar sind und welche in der gelösten Stellung bezüglich des Stiels (1) verschwenkbar und verschiebbar sind und wobei
die Klemmkörper (5) jeweils als den Stiel (1) ringförmig umfassende Klemm-Manschette (6) mit offenen Enden (26) ausgebildet sind, welche Flansche (25) aufweisen, die zum Erzielen der Klemmwirkung mittels eines Fingergriffs (7) gegeneinander bewegbar sind.

2. Leuchte, insbesondere Armstrahler oder Bilderleuchte, mit einem langen schlanken Stiel (1) als Ausleger, an dessen einem Ende (17) ein Leuchtkopf (16) und an dessen anderem Ende (3) Befestigungselemente vorgesehen sind, wobei
die Befestigungselemente und/oder der Leuchtkopf (16) den Stiel wenigstens teilweise umgreifende Klemmkörper (12) aufweisen, welche zwischen einer Klemmstellung und einer Lose-Stellung von Hand betätigbar sind und welche in der gelösten Stellung bezüglich des Stiels (1) verschwenkbar und verschiebbar sind, wobei
wenigstens zwei Klemmkörper (12) durch Federkraft in die Schließstellung vorgespannt sind, wobei an den Klemmkörpern (12) Fingergriffe (13) vorgesehen sind, wobei jeweils ein Klemmkörper (12) mit einer Halbschale (15) eines Blechschirms des Leuchtkopfs (16) verbunden ist, derart daß die Halbschalen (15) mittels der Fingergriffe (13) gegen die Federkraft zum Lösen der Klemmverbindung betätigbar sind, und wobei sich die Klemmkörper (12) beim Zusammendrücken der Finger griffe (13) öffnen.

3. Leuchte nach Anspruch 1,
**dadurch gekennzeichnet,**
**daß** mit dem Fingergriff (7) ein Schwenkhebel betätigbar ist, der ein Klemmprofil (29) aufweist, welches die Flansche (25) von außen derart umfaßt, daß diese mit zunehmender Verschwenkung zunehmend aufeinander zu bewegt werden, bis die Klemmposition erreicht ist.

4. Leuchte nach Anspruch 1,
**dadurch gekennzeichnet,**
**daß** der Stiel (1) einen kreisförmigen Querschnitt besitzt, der jedoch im Bereich der Klemm-Manschette (6) oval verformt ist.

5. Leuchte nach Anspruch 2,
**dadurch gekennzeichnet,**
**daß** die Halbschalen (15) mittels dazwischen angeordneter Federmittel in einer Spreizposition belastet sind, derart, daß bei Betätigung der Fingergriffe (13) die Halbschalen (15) zusammen, die Klemmkörper (12) jedoch auseinander bewegt werden.

## Claims

1. Lamp, in particular an arm lamp or a lamp for illumination of a painting, with a long slender shaft (1) as a boom, at the one end (17) of which a luminous head (16), and at the other end (3) fixing elements are planned, whereby the fixing elements and/or the luminous head (16) has clamping elements (5) that at least partially grasp around the shaft, which can be manually operated between a clamping position and a release position and which can be swivelled and moved in relation to the shaft (1) when in the released position and whereby the clamping elements (5) are each designed as a clamp sleeve (6) with open ends (26) that surrounds the shaft (1) in the form of a ring, which have flanges (25) that are moveable towards each other to achieve the clamping effect by means of a finger grip (7).

2. Lamp, in particular an arm lamp or a lamp for illumination of a painting, with a long slender shaft (1) as a boom, at the one end (17) of which a luminous head (16), and at the other end (3) fixing elements are planned, whereby the fixing elements and/or the luminous head (16) has clamping elements (12) that at least partially grasp around the shaft, which can be manually operated between a clamping position and a release position and which can be swivelled and moved in relation to the shaft (1) when in the released position, whereby at least two clamping elements (12) are pretensioned in the locking position by spring power, whereby finger grips (13) are planned on the clamping elements (12), whereby one clamping element (12) each is connected with a half-shell (15) of a sheet metal screen of the luminous head (16) in such a way that the half-shells (15) can be operated against the spring power by means of the finger grips (13) in order to release the clamp connection, and whereby the clamping elements (12) open when the finger grips (13) are pushed together.

3. Lamp in accordance with Claim 1,
**characterised by** the fact
that a swivelling lever, which has a clamp profile (29) that grasps the flanges (25) from outside in such a way that these are increasingly moved towards each other by increasing swivelling until the clamping position is reached, can be operated using the finger grip (7).

4. Lamp in accordance with Claim 1,
**characterised by** the fact
that the shaft (1) has a circular cross-section, which is however of an oval shape in the area of the clamp sleeve (6).

5. Lamp in accordance with Claim 2,
**characterised by** the fact
that the half-shells (15) are tensioned in a braced position by means of spring elements that are positioned in between, in such a way that the half-shells (15) are moved together, but the clamping elements (12) are moved apart when the finger grips (13) are operated.

## Revendications

1. Lampe, notamment projecteur à bras ou lampe pour l'éclairage de tableaux, avec une longue tige mince (1) comme bras, à une extrémité (17) de laquelle est prévue une tête lumineuse (16), et à l'autre extrémité (3) de laquelle sont prévus des éléments de fixation, les éléments de fixation et/ou la tête lumineuse (16) présentant des éléments de serrage (5) entourant tout au moins partiellement la tige, pouvant être actionnés manuellement entre une position serrée et une position desserrée, et pouvant être pivotés et déplacés par rapport à la tige (1) en position desserrée, les éléments de serrage (5) étant agencés comme manchettes de serrage (6) entourant en anneau la tige (1), aux extrémités (26) ouvertes, présentant des brides (25) qui peuvent être poussées l'une contre l'autre au moyen d'une prise de doigt (7) afin d'obtenir l'effet de serrage.

2. Lampe, notamment projecteur à bras ou lampe pour l'éclairage de tableaux, avec une longue tige mince (1) comme bras, à une extrémité (17) de laquelle est prévue une tête lumineuse (16), et à l'autre extrémité (3) de laquelle sont prévus des éléments de fixation, les éléments de fixation et/ou la tête lumineuse (16) présentant des éléments de serrage (12) entourant tout au moins partiellement la tige, pouvant être actionnés manuellement entre une position serrée et une position desserrée, et pouvant être pivotés et déplacés par rapport à la tige (1) en position desserrée, au moins deux éléments de serrage (12) étant précontraints en position de fermeture par force de ressort, des prises de doigts (13) étant prévues sur les éléments de serrage (12), chaque élément de serrage (12) étant relié à une semi-coque (15) d'un écran métallique de la tête lumineuse (16) de telle sorte que les semi-coques (15) peuvent être actionnées au moyen des prises de doigts (13) contre la force de ressort pour desserrer la liaison de serrage, les éléments de serrage (12) s'ouvrant lorsque l'on presse les prises de doigts (13) l'une vers l'autre.

3. Lampe selon la revendication 1,
**caractérisée par le fait**
**que** l'on peut actionner au moyen de la prise de doigt (7) un levier pivotant présentant un profil de serrage (29) qui entoure les brides (25) de l'extérieur de telle sorte que celles-ci sont de plus en plus poussées l'une vers l'autre à pivotement croissant, jusqu'à ce que la position de serrage soit atteinte.

4. Lampe selon la revendication 1,
**caractérisée par le fait**
**que** la tige (1) présente une section circulaire, qui est toutefois déformée en ovale au niveau de la manchette de serrage (6).

5. Lampe selon la revendication 2,
**caractérisée par le fait**
**que** les semi-coques (15) sont contraintes en position écartée au moyen de dispositifs de ressort agencés entre elles, de telle sorte que lorsqu'on actionne les prises de doigts (13), les semi-coques se rapprochent l'une de l'autre, alors que les éléments de serrage (12) s'écartent l'un de l'autre.
